# EUROPÄISCHE PATENTSCHRIFT

(11) **EP 0 004 005 B1**
(45) Veröffentlichungstag und Bekanntmachung des Hinweises auf die Patenterteilung: **22.04.1981**
(21) Anmeldenummer: 79100550.7
(22) Anmeldetag: 23.02.1979
(51) Int. Cl.: E04C 2/46, E04B 2/74, E04F 13/12

(54) **Wandelement**
Wall element
Elément de cloison

(30) Priorität: 27.02.1978 DE 2808328
(43) Veröffentlichungstag der Anmeldung: 19.09.1979
(73) Patentinhaber: Mechel, Kurt, D-6653 Blieskastel (DE)
(72) Erfinder: Mechel, Kurt, D-6653 Blieskastel (DE)
(74) Vertreter: Siebert, Kurt, Dipl.-Ing.

## Beschreibung

Die Erfindung bezieht sich auf ein Wandelement aus einer oder mehreren Schichten mit einer sichtbaren Aussenseite und einer Rückseite sowie vorzugsweise aus Stahlblech bestehenden Anschlussprofilen längs der vertikalen Ränder zur Verbindung nebeneinander angeordneter Wandelemente, wobei die Anschlussprofile einer Verbindung unterschiedlich, in Art von sich zu einer Steckverbindung ergänzenden Teilen ausgebildet sind und sich beim Einrasten in seitlicher Richtung federnd hintergreifende Rastteile aufweisen.

Bei bekannten umsetzbaren Wandelementen (deutsche Patentschrift 1 784535) dienen zur Verbindung benachbarter Wandelemente im Stossbereich längs der vertikalen Verbindungsränder vorhandene Halteplatten, die mit Profilteilen der Wandelemente verschraubt werden. Zur Abdekkung des Stossfugenbereichs sind Deckleisten vorgesehen, die mittels federnder Stege, welche beim Aufsetzen Profilteile der angrenzenden Wandelemente federnd hintergreifen, befestigt sind.

Bekannte Wandbauelemente (CH-PS 591612) weisen an beiden Längsrändern unterschiedliche Anschlussteile auf, so dass sie nur nacheinander aufgebaut und wieder abgebaut werden können. Ein einzelnes Wandbauteil kann nicht ausgewechselt werden. Die einzelnen Wandbauteile werden nicht senkrecht zur Wandfläche zusammengesteckt, sondern von der Seite her durch eine Kippbewegung eingehakt. An jeder Verbindungsstelle greift dabei ein leistenförmiges Teil des einen Bauteils in ein klauenförmiges Teil des anderen Bauteils unter Zusammendrückung einer elastischen Einlage zwischen Klaue und Leiste ein.

Ein bekanntes Wandelement der eingangs beschriebenen Art (britische Patentschrift 872817) weist an den Verbindungsrändern rinnenförmige Anschlussprofile auf, welche mit denen anschliessender Wandelemente ineinandergreifen. Durch eine derartige Steckverbindung werden die Wandelemente lediglich in seitlicher Richtung gehalten, indem sie sich gegenseitig elastisch verspreizen. Ein nachträgliches Ausbauen einzelner Wandelemente ist ohne Beschädigung nicht mehr möglich.

Demgegenüber liegt der Erfindung die Aufgabe zugrunde, ein Wandelement mit Anschlussprofilen zu versehen, die einen genauen, flächig-bündigen Anschluss an benachbarte Wandelemente gewährleisten und eine leicht lösbare Verbindung darstellen.

Erfindungsgemäss wird diese Aufgabe dadurch gelöst, dass jedes Wandelement an den beiden vertikalen Rändern gleichartige Anschlussprofile besitzt, und dass die Rastteile der Anschlussprofile Anlageflächen aufweisen, die durch eine elastische Einlage zwischen den Anschlussprofilen im eingerasteten Zustand aneinander anliegend gehalten sind.

Die elastische Einlage, welche die Anlage der Rastteile aufrechterhält, sorgt für einen genauen flächig-bündigen Anschluss der einzelnen Wandelemente; sie ist darüberhinaus in der Lage, Bausetzungen und bau- oder elementseitige Massabweichungen auszugleichen. Infolge der elastischen Andrückung durch die Einlage wird jede Geräuschbildung bei Bewegungen zwischen den Wandelementen, z.B. beim Zuschlagen von Türen, vermieden. Ausserdem hat die Einlage schalldämmende Wirkung und bildet gleichzeitig eine Dichtung gegen den Durchtritt von Luft oder Rauch.

Der Anschluss zweier Wandelemente geschieht erfindungsgemäss dadurch, dass ein Anschlussprofil einer Verbindung im Querschnitt eine U-Form aufweist und das andere ein zurAufnahme in der U-Form passende, mit der Einlage zusammenwirkende Einstechkante aufweist. Eine ähnliche Verbindung ist bereits an Metallpanelen bekannt (deutsche Offenlegungsschrift 1957597), wobei die U-Form aus den Anschlusskanten benachbarter Metallpanele gebildet ist, welche ein mit Rastteilen versehenes Bauteil derart übergreifen, dass die Panele nicht mehr getrennt werden können. An den Anschlusskanten der Panele sind als Federnasen ausgebildete Rastteile vorgesehen, die mit aus dem Befestigungsteil ausgedrückten Vorsprüngen zusammenwirken.

Die Rastteile gemäss der vorliegenden Erfindung sind dabei vorteilhaft ausgestanzte Federnasen, deren Endkanten die Anlageflächen bilden oder Vorsprünge, die mit Ausnehmungen zusammenwirken. Beim Herstellen einer Steckverbindung verrasten die Federnasen miteinander. In der Praxis sind über die Höhe eines Wandelements mehrere derartige Federnasen vorgesehen, bevorzugt in Abständen von etwa 0,5 m.

Das Ausbauen eines einzelnen Wandelements erfolgt entweder in der Weise, dass man mit einem flachen, spachtelartigen Werkzeug die hintereinander eingerasteten Federnasen zurückdrückt und gleichzeitig das Wandelement senkrecht zur Wand herauszieht, oder einfach dadurch, dass das zu entfernende Wandelement geringfügig angehoben wird, so dass die Federnasen übereinander zu liegen kommen, das angehobene Wandelement dadurch frei ausziehbar ist.

Die Möglichkeit der vereinzelten Montage der Wandelemente erleichtert den Ein- und Umbau sowie die Nachrüstung von Elektroinstallation, Sanitärleitungen oder, im Krankenhausbau, die Unterbringung der Leitungen für medizinische Versorgung. Aus derartigen Wandelementen bestehende Trennwände können mit beliebiger Gesamtdicke hergestellt werden, wobei die Elemente mit derart grosser Stabilität herstellbar sind, dass auf eine Verbindung gegenüberliegender Wandelemente einer Trennwand auch verzichtet werden kann.

In Einschalenbauweise kann das Wandelement der Verkleidung von Treppenhäusern oder sonstigen Mauerwerksteilen dienen.

Durch Aufbringen einer Blechschale auf der Rückseite einzelner Wandelemente entstehen schmale Schrankwände oder z.B. Vorstellwände in WC Bereichen.

Im Rahmen der Erfindung bereitet es keine Schwierigkeiten, die gleichen Anschlussprofile an Türzargen, Eckstössen oder Fensterrahmenprofilen anzubringen, so dass diese Teile problemlos an die Wandelemente angeschlossen werden können.

Im folgenden wird die Erfindung anhand von Ausführungsbeispielen erläutert. Es zeigt:
Fig. 1 einen horizontalen Querschnitt durch zwei benachbarte Wandelemente mit ausser Eingriff befindlicher Steckverbindung,
Fig. 2 einen Teilschnitt gem. tl-II-der Fig. 1,
Fig. 3 einen horizontalen Teilschnitt durch den Verbindungsbereich zweier Wandelemente aus Holz und
Fig.4 einen horizontalen Schnitt in Stossfugenebene zweier Trennwandelemente in sog. Bandrasterbauweise.

Fig. 1 zeigt Anschlussprofile zum Herstellen einer Steckverbindung zwischen einem Wandelement 1 und einer zwei benachbarte Wandelemente verbindenden Deckleiste 2 (sog. Bandrasterbauweise), derart, dass nach dem Herstellen der Steckverbindung die Sichtflächen 1a bzw. 2a der Aussenseiten beider Teile in einer Ebene liegen. In seinem Querschnittsaufbau umfasst das Wandelement 1 eine äussere Schicht in Form eines Stahlblechmantels 3, die hinterlegt ist mit einer Füllung 4 aus Gipskartonplatten sowie eine Isolierfaserschicht 5, bevorzugt aus Mineralwolle, welche die Rückseite des Wandelements 1 bildet. Im Eck- und Stirnseitenbereich ist der Stahlblechmantel 3 ausgesteift durch eine winkelförmige Unterlage 6, bevorzugt in Form eines Stahlprofils; bei niedrigen Bauhöhen kann auf eine derartige Unterlage verzichtet werden. Eine im Querschnitt I-förmige Leiste 7 dient der Halterung der Isolierfaserschicht; ihr Quersteg 7a durchsezt die Isolierfaserschicht 5, ihr innerer Balken 7b liegt von der Rückseite des Wandelements 1 her an der Oberfläche der Isolierfaserschicht 5 an und ihr äusserer Balken 7d liegt an der Innenseite der Isolierfaserschicht 5 und an der Füllung 4 an. Am anschlusseitigen Ende des Wandelements 1 ist die I-Leiste durch einen Lappen 7c (vgl. Fig. 2) verlängert; dieser nach unten gebogene Lappen 7c wird zur Befestigung der I-Leiste 7 in eine zur Innenseite des Wandelements vorspringende Ausformung 8 des Stahlblechmantels 3 eingehakt. Im Bereich der Ausformung 8 weist die Unterlage 6 eine entsprechende Durchbrechung 6a auf. Anstelle der in Fig. 1 dargestellten Deckleiste 2, die in einfacher Weise aufgebaut ist aus einem äusseren Stahlblechmantel 3 mit einer Füllung 4 aus Gipskarton, kann auch ein weiteres nicht gezeichnetes Wandelement unmittelbar anschliessen (sog. Achsrasterbauweise). Unabhängig von der jeweiligen Bauweise sind die Anschlussprofile an den zu verbindenden Elementen stets in der gleichen Weise als Steckverbindung ausgebildet. Die an unterschiedlichen Elementen einer Steckverbindung ausgebildeten Anschlussprofile sind unterschiedlich, so dass sie im Sinne einer Steckverbindung zusammenpassen. Im Fall der Fig. 1 ist das Anschlussprofil des Wandelements 1 als Verlängerung des Stahlblechmantels 3 ausgebildet und zur Aussenseite des Wandelementshin U-förmig zurückgebogen; in das Innere der U-Form 9 tritt eine am Anschlussprofil der Deckleiste 2 vorgesehene Einstechkante 10 ein. Das Anschlussprofil mit der Einstechkante 10 weist im Bereich der Steckverbindung mehrere Ausstanzungen auf, die in Richtung auf das andere Anschlussprofil unter Ausbildung von Federnasen 11 ausgebogen sind. In gleicher Weise weist das andere Anschlussprofil mit der U-Form 9 ebenfalls Ausstanzungen zur Ausbildung von Federnasen 12 auf, die auf gleicher Höhe wie die Federnasen 11 des korrespondierenden Anschlussprofils angeordnet sind. Beim Herstellen der Steckverbindung drücken sich die Federnasen gegenseitig ein, um dann in der Endlage hintereinander einzurasten. Zum Erzielen einer spielfreien und dichten Verbindung ist im Inneren der U-Form 9 eine elastische Einlage 13, bevorzugt aus einem elastomeren Kunststoff, angeordnet, in welche sich die Einstechkante 10 eindrückt. Durch den elastischen Gegendruck der Einlage liegen die Federnasen mit ihren vorspringenden Enden stets satt aneinander an. Während das U-Profil 9 und die Einstechkante 10 der verschiedenen Anschlussprofile stets über die gesamte Höhe des Wandelements bzw. der Deckleiste durchlaufen, sind die Federnasen 11, 12 nur in bestimmten Höhen der Wandelemente ausgeformt. Will man daher eine Steckverbindung wieder lösen, so ist dies auf einfache Weise z.B. durch Anheben eines der beiden miteinander verbundenen Wandelemente möglich; die Federnasen 11, 12 erreichen dabei eine in der Höhe zueinander versetzte Lage, so dass das angehobene Wandelement ausrastet und aus dem Wandverbund ausgezogen werden kann.

Fig. 3 zeigt einen horizontalen Querschnitt im Bereich der Verbindungsstelle zweier Wandelemente 1, deren äussere Schicht aus Holzplatten 24 besteht, die am stirnseitigen Ende durch eine Unterlage 25 aus vertikalen Holzleisten verstärkt ist. Zum Erzielen einer ausreichenden Isolierwirkung ist auf der Rückseite der Holzplatten 24 eine Isolierfaserschicht 5 angebracht. Die Anschlussprofile,einerseits mit der U-Form 9, andererseits mit der Einstechkante 10 sind mit den Holzplatten 24 im stirnseitigen Anschlussbereich oder durch Nägel oder Schrauben von rückwärts verbunden. Die sichtbare Holzoberfläche 1 der Wandelemente 1 kann beispielsweise furniert sein. Der Fugenspalt 26 zwischen den Wandelementen kann dank Anordnung und Ausbildung der Anschlussprofile besonders schmal gehalten werden, so dass sogar auf eine zusätzliche Abdichtung verzichtet werden kann.

Fig. 4 zeigt einen horizontalen Schnitt durch eine zweischalige Trennwand in der sog. Bandrasterbauweise im Bereich der Stossfuge. Ein linkes Trennwandelement T1 ist mit einem rechten Trennwandelement T2 über Deckleisten 2 verbunden. Die Verbindung zwischen den einzelnen Wandelementen 1 der Trennwandelemente mit der Deckleiste ist als Steckverbindung, wie z.B. zu Fig. 1 beschrieben, dargestellt. Zur Vereinfachung der Darstellung sind für die beiden Wandschalen unterschiedliche Ausführungsformen der Rastteile der Anschlusselemente gezeichnet. Die unteren Wandschalen besitzen Anschlusselemente bzw. Rastteile gemäss Fig. 1. Man erkennt deutlich, wie die Nasen 11 und 12 der Anschlussprofile gegeneinander eingerastet sind. Hingegen weisen die beiden oben dargestellten Wandschalen Rastteile auf, die seitens der Einstechkante 10 eine verlängerte Federnase 11a und seitens des U-Profils 9 eine Ausnehmung 12a aufweisen. Die Ausnehmung kann ausgestanzt oder eingedrückt sein.

Anders als beim TrennwandelementTl sind die Unterlagen 6a beim Trennwandelement T2 als Flachprofile ausgebildet. Die Leisten 7 des Trennwandelements T1 sowie des in der Zeichnung oberen Wandelements von T2 sind als einfache T-Profile ausgebildet. Das in der Zeichnung untere Wandelement von T2 weist keine Aussteifung aus Gipskartonplatten auf. Der Aussteifung dienen hier die 1-förmigen Leisten 7, welche unmittelbar am Stahlblechmantel anliegen. Klammern 16 halten die gegenüberliegenden Wandelemente der Trennwände T1 und T2 zusammen. Der schmale Fugenspalt zwischen Deckleiste und anschliessendem Wandelement ist jeweils mittels einer elastischen Dichtung 17 verschlossen.

## Patentansprüche

1. Wandelement (1) aus einer oder mehreren Schichten mit einer sichtbaren Aussenseite und einer Rückseite sowie vorzugsweise aus Stahlblech bestehenden Anschlussprofilen längs der vertikalen Ränder zur Verbindung nebeneinander angeordneter Wandelemente, wobei die Anschlussprofile einer Verbindung unterschiedlich, in Art von sich zu einer Steckverbindung ergänzenden Teilen ausgebildet sind und sich beim Einrasten in seitlicher Richtung federnd hintergreifende Rastteile (11, 12, 11 a, 12a) aufweisen,
dadurch gekennzeichnet,
dass jedes Wandelement (1) an den beiden vertikalen Rändern gleichartige Anschlussprofile besitzt und dass die Rastteile (11, 12, 11a, 12a) der Anschlussprofile Anlageflächen aufweisen, die durch eine elastische Einlage (13) zwischen den Anschlussprofilen im eingerasteten Zustand aneinander anliegend gehalten sind.

2. Wandelement nach Anspruch 1,
dadurch gekennzeichnet,
dass ein Anschlussprofil einer Verbindung im Querschnitt eine U-Form (9), das andere eine zur Aufnahme in der U-Form (9) passende, mit der Einlage (13) zusammenwirkende Einstechkante (10) aufweist.

3. Wandelement nach Anspruch 1 oder 2,
dadurch gekennzeichnet,
dass die Rastteile ausgestanzte Federnasen (11, 12) sind, deren Endkanten die Anlageflächen bilden.

4. Wandelement nach Anspruch 1 oder 2,
dadurch gekennzeichnet,
dass die Rastteile Vorsprünge (11a), die mit Ausnehmungen (12a) zusammenwirken, umfassen.

## Claims

1. A wall element (1) consisting of one or several layers with a visible outside and a rear as well as connecting profiles, wich preferably consist of steel plate, along the vertical edges for the connection of juxtaposed wall elements, the connecting profiles of a connection being different in design in the manner of parts complementing one another in a plug connection and comprising detent parts (11, 12, 11a, 12a) which, as they are detented, resiliently engage one behind the other in the lateral direction, characterised in that each wall element (1) has similar conecting profiles on the two vertical edges, and in that the detent parts (11, 12, 11a, 12a) of the connecting profiles have contact surfaces which are held in abutting contact in the detented state by an elastic insert (13) between the connecting profiles.

2. A wall element as claimed in Claim 1, characterised in that one connecting profile of a connection has a U shape (9) in cross section and the other connecting profile has a recessed edge (10) which is suitable for the reception of the U shape (9) and co-operates with the insert (13).

3. A wall element as claimed in Calim 1 or 2, characterised in that the detent parts are stamped spring noses (11, 12), whose end edges form the contact surfaces.

4. A wall element as claimed in Claim 1 or 2, characterised in that the detent parts comprise projections (11 a) which co-operate with recesses (12a).

## Revendications

1. Elément de paroi composé d'une ou de plusieurs couches présentant des faces avant et arrière dont seule la face avant est visible, l'élément comportant le long de ses bords verticaux des profils de raccordement de préférence en tôle d'acier et destinés à l'assemblage d'éléments de paroi juxtaposés, les profils composant une liaison étant réalisés différemment sous forme de pièces complémentaires qui présentent des organes d'encliquetage (11, 12, 11a, 12a) s'engageant élastiquement les uns derrière les autres dans le sens latéral lors de l'encliquetage, caractérisé en ce que chaque élément de paroi (1) comporte sur les deux bords verticaux des profils de raccordement identiques et en ce que les organes d'encliquetage (11, 12, 11a,12a) des profils de raccordement présentent des surfaces d'appui qui, à l'état enclenché, sont maintenues appliqués les unes sur les autres par une garniture élastique (13) prévue entre les profils de raccordement.

2. Elément de paroi suivant la revendication 1, caractérisé en ce que l'un des profils de raccordement (9) présente une section transversale en forme de U, tandis que l'autre profil présente un bord d'enfichage (10) s'adaptant dans le profil en U en coopérant avec la garniture.

3. Elément de paroi suivant l'une des revendications 1 et.2, caractérisé en ce que les organes d'encliquetage sont constitués par des languettes élastiques (11, 12) dont les bords termi- nauxforment les surfaces d'appui.

4. Elément de paroi suivant l'une des revendications 1 à 3, caractérisé en ce que les organes d'encliquetage s'engagent autour des saillies (11 a) qui coopèrent avec des évidements (12a).
